# EUROPÄISCHE PATENTSCHRIFT

(11) **EP 1 304 908 B1**
(45) Veröffentlichungstag und Bekanntmachung des Hinweises auf die Patenterteilung: **24.05.2006**
(21) Anmeldenummer: 01125076.8
(22) Anmeldetag: 22.10.2001
(51) Int. Cl.: H05B 41/00

(54) **Fehlerkorrektur von Referenzwerten in elektronischen Schaltungen**
Error correction of reference values in electronic circuits
Correction d'erreurs des valeurs de référence dans circuits électroniques

(43) Veröffentlichungstag der Anmeldung: 23.04.2003
(73) Patentinhaber: TridonicAtco GmbH & Co. KG, 6851 Dornbirn (AT)
(72) Erfinder: Zudrell-Koch, Stefan, 6850 Dornbirn (AT)
(74) Vertreter: Rupp, Christian

(56) Entgegenhaltungen:
- US-A- 4 847 797
- US-A- 5 610 776

## Beschreibung

Die vorliegende Erfindung betrifft ein Verfahren zum Korrigieren des Fehlers eines aus zwei Basiswerten gebildeten Kombinationswertes für eine elektronische Schaltung, wobei die beiden Basiswerte aus dem gleichen, mit einem Fehler behafteten Referenzwert abgeleitet werden. Bei der elektronischen Schaltung handelt es sich beispielsweise um ein elektronisches Vorschaltgerät zum Betreiben mindestens einer Gasentladungslampe bzw. Leuchtstofflampe oder um ein Betriebsgerät für LED's oder Halogenlampen.

Elektronische Schaltungen weisen oftmals mehrere voneinander getrennte Regelkreise auf, mit deren Hilfe bestimmte Betriebsparameter der Schaltung auf einen gewünschten Wert geregelt werden. Bei elektronischen Vorschaltgeräten für Leuchtstofflampen beispielsweise können mit Hilfe derartiger Regelkreise getrennt die Zwischenkreisspannung und der über die Halbbrücke des Wechselrichters fließende Strom eingestellt werden, um die Leistung, mit der die Lampe letztendlich betrieben wird, konstant bzw. auf einem bestimmten Wert zu halten. Zur Regelung der verschiedenen Betriebsparameter wird jeweils ein Sollwert erzeugt und mit dem entsprechenden aktuellen Istwert der Schaltung verglichen, wobei das Ansteuern des Schaltreglers für die Zwischenkreisspannung und des Wechselrichters in Abhängigkeit von den Abweichungen der Istwerte von den Sollwerten erfolgt.

Der Sollwert eines Regelkreises wird üblicherweise aus einem Referenzwert abgeleitet, der an einer bestimmten Stelle der elektronischen Schaltung - beispielsweise mit Hilfe einer Zenerdiode - erzeugt wird. Die Erzeugung des Referenzwertes erfolgt mit einer vorgegebenen Genauigkeit, wobei der tatsächlich erzeugte Referenzwert gegenüber dem idealen Referenzwert nach oben oder nach unten abweichen kann. Dieser unvermeidbare Fehler des Referenzwerts wirkt sich auch auf den z.B. über einen Spannungsteiler abgeleiteten Sollwert, den mit Hilfe des Regelkreises eingestellten Betriebsparameter und damit letztendlich auch auf die Lampenleistung aus. Werden die Sollwerte für die Regelkreise jeweils aus verschiedenen bzw. unabhängig voneinander erzeugten Referenzwerten abgeleitet, so kann davon ausgegangen werden, daß sich für die Lampenleistung die statistisch verteilten Fehler der Referenzwerte zu einem gewissen Grad ausgleichen, was beispielsweise dann der Fall ist, wenn ein Referenzwert zu hoch und ein anderer dafür zu niedrig ist.

Schwierigkeiten ergeben sich allerdings dann, wenn die Sollwerte der verschiedenen Regelkreise alle aus einem gemeinsamen Referenzwert abgeleitet werden, da die Sollwerte dann alle in gleicher Richtung mit dem Fehler des Referenzwertes behaftet sind. Ist beispielsweise der Referenzwert ein wenig zu hoch, so gilt dies in dem oben genannten Beispiel eines elektronischen Vorschaltgeräts auch für die Sollwerte von Zwischenkreisspannung und Halbbrückenstrom, was - da die Lampenleistung in einer gewissen Näherung proportional zu diesen beiden Betriebsparametern ist - zur Folge hat, daß sich beide Fehler multiplizieren und die Lampenleistung verhältnismäßig stark von der gewünschten Leistung abweicht. Dieses Problem der Fehlerkumulierung könnte zwar dadurch vermieden werden, daß jeder Sollwert aus einem eigenen Referenzwert abgeleitet wird, da sich dann - wie oben erläutert - die Abweichungen zumindest teilweise wieder ausgleichen, allerdings ist diese Vorgehensweise mit einem erhöhten technischen Aufwand verbunden, da mehrere Referenzwerte unabhängig voneinander erzeugt werden müssen.

Das oben beschriebene Problem gilt allgemein für elektronische Schaltungen, wenn zwei geregelte Parameter miteinander kombiniert werden, wobei die Sollwerte für die betreffenden Regelkreise aus der gleichen Referenz abgeleitet werden.

Der vorliegenden Erfindung liegt daher die Aufgabe zugrunde, bei einer elektronischen Schaltung zum Betreiben von Leuchtmitteln den sich verstärkenden Fehler einer Referenzabweichung zu vermeiden oder zumindest deutlich zu reduzieren.

Diese Aufgabe wird durch ein Verfahren, welches die Merkmale des Anspruches 1 aufweist, gelöst. Erfindungsgemäß wird dabei zunächst einer der beiden Basiswerte aus dem Referenzwert ohne Rücksicht auf dessen Fehler abgeleitet. Anschließend werden Richtung und Größe des Fehlers dieses Basiswerts durch Vergleich mit einem Nominalwert ermittelt und der andere aus dem Referenzwert abgeleitete Basiswert unter Berücksichtigung des Fehlers des erstgenannten Basiswerts derart verändert, daß der Einfluß des Referenzwert-Fehlers bei der Bildung des Kombinationswertes kompensiert wird.

Erfindungsgemäß wird somit bei der Ableitung der beiden Basiswerte aus dem Referenzwert dessen Fehler berücksichtigt, so daß der Fehler des Endergebnisses, also des Kombinationswertes reduziert wird. Entspricht der Kombinationswert beispielsweise dem Produkt der beiden Basiswerte, so erfolgt die Veränderung der bzw. eines der Basiswerte in inverser Richtung zur Abweichung des Referenzwertes. Die gesamte Schaltung kann bei diesem Verfahren sehr einfach gehalten werden, da lediglich ein einziger Referenzwert erzeugt werden muß. Die Veränderung des zweiten Basiswerts kann beispielsweise während eines Abgleichs vor der Inbetriebnahme der elektronischen Schaltung durchgeführt werden.

Das erfindungsgemäße Verfahren kann insbesondere bei einem elektronischen Vorschaltgerät zum Betreiben mindestens einer Gasentladungslampe - insbesondere einer Leuchtstofflampe - verwendet werden, bei dem die beiden Basiswerte jeweils einen Sollwert für einen Regelkreis zum Regeln der Zwischenkreisspannung und des Halbbrückenstroms bilden. Der Kombinationswert entspricht hier der Lampenleistung, die im wesentlichen durch das Produkt aus Halbbrückenstrom und Lampenspannung gebildet wird. Das Modifizieren des zweiten Basiswerts kann beispielsweise mit Hilfe eines Mehrfachspannungsteilers erfolgen, wobei der Basiswert je nach Größe und Richtung des zuvor bestimmten Fehlers des ersten Basiswerts von einem bestimmten Verbindungspunkt des Mehrfachspannungsteilers abgeleitet wird. Auch bei elektronischen Schaltungen zum Betreiben anderer Leuchtmittel, wie z.B. LED's oder Halogenlampen kann das erfindungsgemäße Verfahren verwendet werden.

Im folgenden soll die Erfindung anhand der beiliegenden Zeichnungen näher erläutert werden. Es zeigen:
- Fig. 1: das Schaltbild eines elektronischen Vorschaltgeräts, bei dem das erfindungsgemäße Verfahren zum Einsatz kommt;
- Fig. 2a-c: schematische Darstellungen zur Bildung des Kombinationswertes aus zwei Basiswerten;
- Fig. 3: eine Schaltung, mit deren Hilfe ein Basiswert in Abhängigkeit von dem Referenzwert-Fehler beeinflußt werden kann;
- Fig. 4a: ein Histogramm der Fehlerverteilung für die bei einem elektronischen Vorschaltgerät ohne Fehlerkorrektur eingestellte Lampenleistung; und
- Fig. 4b: ein Histogramm der Fehlerverteilung für die eingestellte Lampenleistung bei zuvor durchgeführter Fehlerkorrektur.

Bevor das erfindungsgemäße Verfahren ausführlich erläutert wird, soll zunächst die Aufgabenstellung anhand eines Beispiels in Form eines elektronischen Vorschaltgerätes zum Betreiben einer Leuchtstofflampe erläutert werden. Figur 1 zeigt hierzu das Schaltbild eines elektronischen Vorschaltgeräts, welches eingangsseitig über ein Hochfrequenzfilter 1 an die Netzversorgungsspannung U₀ angeschlossen ist. Am Ausgang des Hochfrequenzfilters 1 befindet sich eine Gleichrichterschaltung 2 in Form eines Vollbrückengleichrichters, welche die Netzversorgungsspannung U₀ in eine gleichgerichtete Eingangsspannung für eine Glättungsschaltung 3 umsetzt. Diese Glättungsschaltung 3 dient zur Oberwellenfilterung und Glättung der von der Gleichrichterschaltung 2 gleichgerichteten Netzversorgungsspannung U₀ und umfaßt hierzu einen Glättungskondensator C1 sowie einen eine Induktivität L1, einen steuerbaren Schalter in Form eines MOS-Feldeffekttransistors S1 und eine Diode D1 aufweisenden Hochsetzsteller.

Durch ein entsprechendes Schalten des MOS-Feldeffekttransistors S1 wird eine über dem sich an die Glättungsschaltung 3 anschließenden Speicherkondensator C2 anliegende Zwischenkreisspannung U_{z} erzeugt, die einem Wechselrichter 4 zugeführt wird. Dieser Wechselrichter 4 wird durch zwei weitere, in einer Halbbrückenanordnung angeordnete MOS-Feldeffekttransistoren S2 und S3 gebildet. Durch ein hochfrequentes Ansteuern der beiden Feldeffekttransistoren S2, S3 wird an deren Mittenabgriff eine hochfrequente Wechselspannung erzeugt, die dem Lastkreis 5 mit der daran angeschlossenen Gasentladungslampe LA zugeführt wird. Die Funktionsweise eines derartigen Vorschaltgeräts ist bereits hinlänglich bekannt und soll daher im folgenden nicht weiter erläutert werden.

Das Ansteuern der drei MOS-Feldeffekttransistoren S1-S3 der Glättungsschaltung 3 und des Wechselrichters 4 erfolgt durch eine Steuerschaltung 6, welche entsprechende Schaltinformationen erzeugt und an eine sich an die Steuerschaltung 6 anschließende Treiberschaltung 7 übermittelt. Die Treiberschaltung 7 setzt die Schaltinformationen in entsprechende Steuersignale um und steuert über die Leitung 12-14 die Gates der drei MOS-Feldeffekttransistoren S1-S3 an. Dies erfolgt unter Berücksichtigung des Istwerts der Zwischenkreisspannung U_{z} und des Istwerts des über die Halbbrücke fließenden Stroms. Die Zwischenkreisspannung U_{z} wird hierzu an dem Zwischenkreiskondensator C2 abgegriffen und über eine Eingangsleitung 15 der Steuerschaltung 6 zugeführt. Der aktuelle Halbbrückenstrom wird mit Hilfe der über einen Shunt-Widerstand R, der sich am Fußpunkt des Halbbrücken-Wechselrichters 4 befindet, abfallenden Spannung gemessen, die über eine weitere Eingangsleitung 16 ebenfalls der Steuerschaltung 6 zugeführt wird. Hierdurch werden zwei Regelkreise gebildet, die im Folgenden näher erläutert werden sollen.

Der erste Regelkreis dient zum Regeln der Zwischenkreisspannung U_{z}, die über die Eingangsleitung 15 der Steuerschaltung 6 zugeführt wird. Innerhalb der Steuerschaltung 6 bildet die Zwischenkreisspannung U_{z} als Istwert einen ersten Eingangswert für einen Komparator 8, dessen zweiter Eingangswert von einem internen Steuerblock 10 erzeugt wird und den Sollwert für die Zwischenkreisspannung U_{z} bildet. Das Vergleichsergebnis zwischen dem Sollwert und dem Istwert für die Zwischenkreisspannung U_{z} wird einer Regelschaltung 11 zugeführt, die anhand dieses Vergleichsergebnisses Steuersignale berechnet und an die Treiberschaltung 7 übermittelt.

Bestandteil des zweiten Regelkreises ist ein weiterer in der Steuerschaltung 6 angeordneter Komparator 9, dessen erster Eingangswert die über den Shunt-Widerstand R abfallende und mit Hilfe der Eingangsleitung 16 zugeführte Spannung ist, die Auskunft über den aktuellen Istwert des Halbbrückenstroms gibt. Der Sollwert für diesen Strom wird ebenfalls von dem Steuerblock 10 erzeugt und als zweites Eingangssignal dem Komparator 9 zugeführt, der das Vergleichsergebnis wiederum an die Regelschaltung 11 weiterleitet. Die Regelschaltung 11 erzeugt dann entsprechende Schaltinformationen, die über die Treiberschaltung 7 an die beiden MOS-Feldeffekttransistoren S2 und S3 weitergeleitet werden.

Durch diese beiden Regelkreise werden der Halbbrückenstrom und die Zwischenkreisspannung separat konstant gehalten bzw. auf einen bestimmten Wert geregelt, um die Leistung, bei der die Lampe LA letztendlich betrieben wird, auf einem vorgegebenen Wert zu halten. Ein Fehler in den beiden durch den Steuerblock 10 gebildeten Sollwerten für die Regelkreise hat unmittelbar Auswirkung auf die Zwischenkreisspannung U_{z} und den Halbbrückenstrom und damit auch auf die Lampenleistung. Werden beide Sollwerte von einer gemeinsamen Referenz abgeleitet, so besteht die Gefahr, daß sich die Fehler in der Zwischenkreisspannung U_{z} und dem Halbbrückenstrom multiplizieren, so daß die letztendlich eingestellte Lampenleistung mit einem sehr hohen Fehler behaftet ist. Um dies zu vermeiden, werden die beiden Sollwerte aus der gemeinsamen Referenz gemäß dem erfindungsgemäßen Verfahren abgeleitet, daß nach nachfolgend anhand der Figuren 2a-c erläutert werden soll.

Figur 2a zeigt zunächst den Idealfall, in dem der Referenzwert keinen Fehler aufweist. In diesem Fall wird zunächst innerhalb des Steuerblocks 10 der Referenzwert R erzeugt, der exakt seinem Sollwert entspricht. Das Erzeugen dieses Referenzwertes R kann beispielsweise mit Hilfe einer Zehnerdiode oder dgl. erfolgen. Aus diesem Referenzwert R werden anschließend zwei Basiswerte a und b abgeleitet, die die Sollwerte für die beiden Regelkreise bilden. Hierfür wird der Referenzwert R jeweils mit einem geeigneten Faktor α bzw. β multipliziert, was z.B. mit Hilfe eines Spannungsteilers erfolgt. Dementsprechend gilt für die beiden Basiswerte:$a = α ⋅ R$ $b = β ⋅ R$

Aus den beiden Basiswerten a und b wird schließlich der Kombinationswert c gebildet; im Beispiel des elektronischen Vorschaltgeräts entsprechen die Basiswerte a und b den Sollwerten für die Zwischenkreisspannung U_{z} bzw. den Halbbrückenstrom, der Kombinationswert c entspricht der Lampenleistung. Da die Lampenleistung im wesentlichen proportional zum Produkt aus Halbbrückenstrom und Zwischenkreisspannung U_{z} ist, werden somit im vorliegenden Beispiel die beiden Basiswerte zu dem Kombinationswert multipliziert und es gilt: $c = K ⋅ a ⋅ b$ oder $c = K ⋅ α ⋅ β ⋅ {R}^{2}$
wobei K ein der Schaltung entsprechender Proportionalitätsfaktor ist.

Entspricht der Referenzwert R exakt seinem Sollwert, so entspricht die später eingestellte Lampenleistung exakt dem gewünschten Wert c. Allerdings muß davon ausgegangen werden, daß in Realität der Referenzwert R mit einem gewissen Fehler ΔR behaftet ist und für den tatsächlich erzeugten Referenzwert R* somit gilt: ${R}^{∗} = R + Δ R$

Die aus diesem fehlerbehafteten Referenzwert abgeleiteten Basiswerte a₁ und b₁ sind dann ebenfalls mit einem Fehler Δa bzw. Δb behaftet: ${a}_{1} = a + Δ {a}_{1} = α ⋅ ( R + Δ R )$ ${b}_{1} = b + Δ {b}_{1} = β ⋅ ( R + Δ R )$

Da der aus den Basiswerten gebildete Kombinationswert c₁ das Produkt der beiden fehlerbehafteten Basiswerte a₁, b₁ darstellt, ist auch dieser Kombinationswert c₁ mit einem Fehler Δc₁ behaftet, d.h., ${c}_{1} = c + Δ {c}_{1}$
wobei gilt:$Δ {c}_{1} = α ⋅ β ⋅ Δ R ⋅ ( 2 R + Δ R ) ⋅ K$

In dem soeben erläutertem Beispiel, in dem der Kombinationswert im wesentlichen das Produkt der beiden Basiswerte darstellt, hat dies zur Folge, daß sich die Fehler der Basiswerte Δa₁ und Δb₁ in gleicher Weise verstärken, so daß der tatsächlich erzeugte Kombinationswert c₁ eine verhältnismäßig hohe Abweichung Δc₁ von dem gewünschten Idealwert c aufweist.

Um die soeben beschriebene Kumulation des Fehlers bei der Referenzwert-Bildung zu vermeiden, wird daher erfindungsgemäß die Ableitung des zweiten Basiswerts b₂ beeinflußt, und zwar in Abhängigkeit von der Richtung und Größe des Fehlers Δa₂ des ersten Basiswerts. Dies erfolgt beispielsweise dadurch, daß nunmehr zur Bildung des zweiten Basiswerts der Referenzwert R+ΔR nicht wie im Idealfall mit dem Faktor β multipliziert wird, sondern statt dessen mit einem um einen Korrekturwert Δβ verschobenen Multiplikations-Faktor wird. Somit gilt nunmehr. ${b}_{2} = ( β - Δ β ) ⋅ ( R + Δ R )$

Der andere Basiswert a₂ entspricht dem Basiswert a₁ des Beispiels in Fig. 2b. Der Korrekturwert Δβ ist insbesondere in inverser Richtung zur Abweichung Δa₂ des ersten Basiswerts a verschoben. Dementsprechend weist der abgeleitete zweite Basiswert b₂ wiederum eine Verschiebung Δb₂ gegenüber dem Idealwert b auf, nun allerdings in entgegengesetzter Richtung zur Verschiebung des Referenzwerts bzw. des ersten Basiswerts. Dies hat zur Folge, daß zwar beide aus dem fehlerhaften Referenzwert R+ΔR abgeleiteten Basiswerte a₂ und b₂ gegenüber ihren Ideal- bzw. Nominalwerten a und b verschoben sind, wobei die Fehler allerdings derart entgegengesetzt zueinander sind, daß der Fehler des Kombinationswerts zu einem großen Teil oder nahezu vollständig kompensiert wird.

Gilt beispielsweise für den Verschiebungsfaktor $Δ β = \frac{2 ⋅ β ⋅ Δ {a}_{2}}{α ⋅ R} ,$ so beträgt der Fehler Δc₂ des Kombinationswertes c₂ $Δ {c}_{2} \approx α ⋅ β ⋅ Δ {R}^{2}$

Somit weist der am Ende gebildete Kombinationswert einen deutlich geringeren Fehler auf, obwohl er aus zwei Basiswerten gebildet wurde, die beide aus der gleichen fehlerbehafteten Referenz abgeleitet wurden. Ist somit der Fehler Δa₂ des ersten Basiswerts bekannt, so kann ein geeigneter Verschiebungsfaktor für den Multiplikationsfaktor zum Ableiten des zweiten Basiswerts gewählt werden, mit dem der Fehler des Kombinationswertes vollständig oder zumindest wesentlich reduziert wird.

Eine andere Möglichkeit besteht darin, auch den zweiten Basiswert zunächst aus dem Referenzwert R+ΔR ohne Rücksicht auf dessen Fehler ΔR abzuleiten, den auf diese Weise erhaltenen zweiten Basiswert allerdings unter Berücksichtigung des Fehlers Δa₂ des ersten Basiswerts a₂ später mit einem Korrekturfaktor B_{c} zu modifizieren, so daß gilt: ${b}_{2} = β ⋅ ( R + Δ R ) - {B}_{c}$

Wird als Korrekturfaktor B_{c} gewählt: ${B}_{c} = \frac{2 β ⋅ Δ {a}_{2} ⋅ R}{a + Δ {a}_{2}}$ so gilt für den Fehler Δc₂ des Kombinationswertes c₂ wiederum $Δ {c}_{2} \approx α ⋅ β ⋅ Δ {R}^{2}$

Die Veränderung des zweiten Basiswerts erfolgt vorzugsweise im Rahmen eines Abgleichs vor der Inbetriebnahme des Vorschaltgeräts. Figur 3 zeigt hierzu eine Schaltung, mit deren Hilfe die Bildung eines Sollwerts für einen der beiden Regelkreise in der eben beschriebenen Weise beeinflußt werden kann. Im wesentlichen besteht diese Schaltung aus einem Mehrfachspannungsteiler 17, dessen Ausgangssignal den Sollwert für den Komparator 8 des Regelkreises bildet. Das Eingangssignal für den Mehrfachspannungsteiler 17 bildet die von einer Gleichspannungsquelle 18 erzeugte Referenzspannung, die je nach Zustand der verschiedenen Schalter S₁₁ bis S₁₆ in eine bestimmte Eingangsspannung für den Komparator umgesetzt wird.

Im Rahmen des Abgleichs wird beispielsweise zunächst der erste Basiswert in normaler Weise aus dem Referenzwert abgeleitet, d.h. solange verändert, bis er sich innerhalb eines spezifizierten Toleranzfensters befindet. Dieser Abgleich führt insbesondere dann, wenn er in digitaler Weise mit einer begrenzten Auflösung durchgeführt wird, niemals zu einem perfekten Ergebnis sondern lediglich dazu, daß der erste Basiswert innerhalb des zulässigen Toleranzfensters zu liegen kommt. Im einem darauffolgenden Schritt wird dann der Fehler bzw. die Abweichung des abgeleiteten ersten Basiswerts von seinem Nominalwert bestimmt. Aufgrund dieser Abweichung und insbesondere unter Berücksichtigung des Vorzeichens dieser Abweichung wird dann entsprechend einer definierten Zuordnung einer der Schalter S₁₁ bis S₁₆ des Mehrfachspannungsteilers 17 gesetzt.

Der mit dem erfindungsgemäßen Verfahren erzielte Erfolg kann den Figuren 4a und 4b entnommen werden. Beide Figuren zeigen jeweils ein Histogramm der Fehlerverteilung für die über die beiden Regelkreise für die Zwischenkreisspannung und den Halbbrückenstrom eingestellte Lampenleistung P, Fig. 4a für den Fall ohne Fehlerkorrektur und Fig. 4b bei zuvor durchgeführter Fehlerkorrektur. Dabei ergibt sich bei dem herkömmlichen Verfahren ohne Fehlerkorrektur eine Standardabweichung von ca. 4,7 W gegenüber der Idealleistung von 100 W, während mit dem erfindungsgemäßen Verfahren eine Standardabweichung von lediglich 2,4 W erzielt wird. Die Genauigkeit der Regelung der Lampenleistung kann somit durch das erfindungsgemäße Verfahren deutlich erhöht werden.

Die vorliegende Erfindung bietet somit die Möglichkeit, den Fehler bei der durch die Regelung des Halbbrückenstroms und der Zwischenkreisspannung eingestellten Lampenleistung möglichst gering zu halten, obwohl die für die Regelung notwendigen Sollwerte aus einem gemeinsamen Referenzwert abgeleitet werden. Der hierfür notwendige Schaltungsaufwand ist äußerst gering. Die vorliegende Erfindung ist jedoch nicht auf das dargestellte Beispiel eines elektronischen Vorschaltgerätes beschränkt, sondern kann allgemein bei elektronischen Schaltungen zum Betreiben von Leuchtmitteln - z.B. LED's oder Halogenlampen - zum Einsatz kommen, bei denen zwei geregelte Parameter miteinander kombiniert werden, wobei die Sollwerte für die Regelkreise aus einer gemeinsamen Referenz abgeleitet werden.

## Patentansprüche

1. Verfahren zum Korrigieren des Fehlers (Δc) eines aus mindestens zwei Basiswerten (a, b) gebildeten Kombinationswertes (c) für eine elektronische Schaltung zum Betreiben von Gasentladungslampen, LED's oder Halogenlampen, in der die Werte Signalparameter, wie z.B. Amplitudenwerte sind, wobei beide Basiswerte (a, b) aus einem gemeinsamen, mit einem Fehler (ΔR) behafteten Referenzwert (R+ΔR) abgeleitet werden,
**dadurch gekennzeichnet,**
**daß** einer der beiden Basiswerte (a) aus dem Referenzwert (R+ΔR) ohne Rücksicht auf dessen Fehler (ΔR) abgeleitet wird,
**daß** durch einen Vergleich dieses Basiswerts (a) mit einem Nominalwert Richtung und Größe des sich aufgrund des Fehlers (ΔR) des Referenzwerts (R+ΔR) ergebenden Fehlers (Δa) dieses Basiswerts (a) ermittelt werden,
und **daß** der andere aus dem Referenzwert (R+ΔR) abgeleitete Basiswert (b) unter Berücksichtigung des Fehlers (Δa) des erstgenannten Basiswerts (a) derart verändert wird, daß der Einfluß des Referenzwert-Fehlers (ΔR) bei der Bildung des sich aus beiden Basiswerten (a, b) ergebenden Kombinationswertes (c) kompensiert wird.

2. Verfahren nach Anspruch 1,
**dadurch gekennzeichnet,**
**daß** der Kombinationswert (c) dem Produkt der beiden Basiswerte (a, b) entspricht bzw. proportional zu dem Produkt der beiden Basiswerte (a, b) ist, wobei die Veränderung des bzw. der Basiswerte (a, b) in inverser Richtung zur Abweichung des Referenzwerts (ΔR) erfolgt.

3. Verfahren nach Anspruch 1 oder 2,
**dadurch gekennzeichnet,**
**daß** die Veränderung des bzw. der Basiswerte (a, b) während eines Abgleichs vor der Inbetriebnahme der elektronischen Schaltung durchgeführt wird.

4. Verfahren nach Anspruch 3,
**dadurch gekennzeichnet,**
**daß** der bzw. die Basiswerte (a, b) mit Hilfe von Mehrfachspannungsteilern (17) aus dem Referenzwert (R) abgeleitet werden.

5. Verfahren nach einem der vorherigen Ansprüche,
**dadurch gekennzeichnet,**
**daß** es sich bei der elektronischen Schaltung um ein elektronisches Vorschaltgerät zum Betreiben mindestens einer Gasentladungslampe (LA) handelt.

6. Verfahren nach Anspruch 5,
**dadurch gekennzeichnet,**
**daß** die beiden Basiswerte (a, b) jeweils einen Sollwert für einen Regelkreis zum Regeln der Zwischenkreisspannung (U_{z}) und des Halbbrückenstroms bilden, wobei der Kombinationswert (c) der Lampenleistung entspricht.

## Claims

1. Method for correcting the error (ΔC) of a combination value (c), formed from at least two base values (a, b), for an electronic circuit for operating gas discharge lamps, LED's or halogen lamps, in which the values are signal parameters, such as e.g. amplitude values, wherein both base values (a, b) are derived from a common reference value (R+ΔR) affected by an error (ΔR),
**characterized in that**,
one of the two base values (a) is derived from the reference value (R+ΔR) without consideration of the error (ΔR) thereof,
**in that** by means of a comparison of this base value (a) with a nominal value, the direction and size of the error (Δa) of this base value (a), occurring due to the error (ΔR) of the reference value (R+ΔR), are determined,
and **in that** the other base value (b) derived from the reference value (R+ΔR), is so altered, taking into consideration the error (Δa) of the first base value (a), that the influence of the reference value error (ΔR) is compensated upon the formation of the combination value (c) yielded by the two base values (a, b).

2. Method according to claim 1,
**characterized in that**,
the combination value (c) corresponds to the product of the two base values (a, b) or is proportional to the product of the two base values (a, b), wherein the alteration of the base value or values (a, b) is effected in inverse direction to the deviation of the reference value (ΔR).

3. Method according to claim 1 or 2,
**characterized in that**,
the alteration of the base value or values (a, b) is carried out during a calibration before the electronic circuit is put into operation.

4. Method according to claim 3,
**characterized in that**,
the base value or base values (a, b) are derived from the reference value (R) with the aid of multiple voltage dividers (17).

5. Method according to any preceding claim,
**characterized in that**,
the electronic circuit is an electronic ballast for the operation of at least one gas discharge lamp (LA).

6. Method according to claim 5,
**characterized in that**,
the two base values (a, b) each form a desired value for a regulation circuit for the regulation of the intermediate circuit voltage (U_{z}) and the half-bridge current, whereby the combination value (c) corresponds to the lamp power.

## Revendications

1. Procédé destiné à corriger l'erreur (Δc) d'une valeur combinée (c), formée à partir d'au moins deux valeurs de base (a, b), destinée à un circuit électronique destiné à faire fonctionner des lampes à décharge, des LEDs ou des lampes à halogène, dans lequel les valeurs sont des paramètres de signaux, par exemple des valeurs d'amplitude, les deux valeurs de base (a, b) étant dérivées d'une valeur de référence (R + ΔR) commune, affectée d'une erreur (ΔR),
**caractérisé en ce que**
l'une des deux valeurs de base (a) est dérivée de la valeur de référence (R + ΔR) sans tenir compte de son erreur (ΔR),
**en ce que**, par comparaison entre cette valeur de base (a) et une valeur nominale, on calcule la direction et la grandeur de l'erreur (Δa) de cette valeur de base (a) qui résulte de l'erreur (ΔR) de la valeur de référence (R + ΔR),
et **en ce que** l'autre valeur de base (b), dérivée de la valeur de référence (R + ΔR) est modifiée, en tenant compte de l'erreur (Δa) de la première valeur de base citée (a), de telle sorte que l'influence de l'erreur (ΔR) de la valeur de référence soit compensée lorsqu'est formée la valeur combinée (c) qui résulte des deux valeurs de base (a, b).

2. Procédé selon la revendication 1,
**caractérisé en ce que**
la valeur combinée (c) correspond au produit des deux valeurs de base (a, b) ou est proportionnelle au produit des deux valeurs de base (a, b), la variation de la ou des valeur(s) de base se faisant en sens inverse de la déviation de la valeur de référence (ΔR).

3. Procédé selon la revendication 1 ou 2,
**caractérisé en ce que**
la modification de la ou des valeur(s) de base (a, b) est réalisée lors d'un réglage, avant la mise en service du circuit électronique.

4. Procédé selon la revendication 3,
**caractérisé en ce que**
la ou les valeur(s) de base (a, b) est/sont dérivée(s) de la valeur de référence (R) à l'aide de diviseurs de tension multiples (17).

5. Procédé selon l'une des revendications précédentes,
**caractérisé en ce que**
le circuit électronique est un ballast électronique prévu pour faire fonctionner au moins une lampe à décharge (LA).

6. Procédé selon la revendication 5,
**caractérisé en ce que**
les deux valeurs de base (a, b) représentent respectivement une valeur de consigne destinée à une boucle de régulation destinée à réguler la tension de circuit intermédiaire (U_{z}) et le courant du demi-pont, la valeur combinée (c) correspondant à la puissance de la lampe.
